# EUROPÄISCHE PATENTSCHRIFT

(11) **EP 3 042 087 B1**
(45) Veröffentlichungstag und Bekanntmachung des Hinweises auf die Patenterteilung: **25.11.2020**
(21) Anmeldenummer: 14765869.4
(22) Anmeldetag: 02.09.2014
(51) Int. Cl.: F15B 13/02

(54) **VENTILBAUKOMPONENTEN**
VALVE ELEMENTS
ÉLÉMENTS DE VANNE

(30) Priorität: 03.09.2013 DE 102013014671
(43) Veröffentlichungstag der Anmeldung: 13.07.2016
(73) Patentinhaber: Hydac Technology GmbH, 66280 Sulzbach/Saar (DE)
(72) Erfinder: BIWERSI, Sascha Alexander, 66693 Mettlach (DE)
(74) Vertreter: Bartels und Partner, Patentanwälte
(86) Internationale Anmeldenummer: PCT/EP2014/002382
(87) Internationale Veröffentlichungsnummer: WO 2015/032492

(56) Entgegenhaltungen:
- EP-A1- 0 967 398
- EP-A2- 0 200 182
- EP-A2- 2 053 253
- WO-A1-2009/062563
- WO-A2-2010/042362
- WO-A2-2011/031611
- DE-A1- 2 604 208
- DE-A1- 4 005 967
- DE-A1- 4 239 643
- DE-A1- 10 218 783
- DE-A1-102005 002 699
- DE-A1-102009 021 831
- DE-A1-102010 053 805
- JP-A- H10 132 096
- US-A- 3 181 386
- US-A- 4 667 930
- US-A1- 2002 153 204

## Beschreibung

Die Erfindung betrifft eine Druckwaage mit den Merkmalen im Oberbegriff von Anspruch 1.

Derartige Druckwaagen, insbesondere als integrale Bestandteile von Wegeventilen, sind im Stand der Technik in vielfältigen Ausführungsformen bekannt. Beispielsweise offenbart die EP 1 500 825 A2 eine Druckwaage mit einem in einem Ventilgehäuse längsverfahrbar geführten Ventilschieber, der zum Ansteuern einer fluidführenden Verbindung zwischen mindestens zwei im Ventilgehäuse aufgenommenen Fluid-Anschlussstellen ein Steuerteil aufweist, das mindestens eine taschenartige Vertiefung hat, die zumindest teilweise von einer Fluid-Führungsfläche begrenzt ist, die zumindest zwischen zwei Scheitelpunkten der Vertiefung verläuft und die ausgehend vom einen Scheitelpunkt zum anderen Scheitelpunkt mit zunächst zunehmender und dann gleichbleibender Steigung verläuft, wobei der andere Scheitelpunkt, der am Ausgang der taschenartigen Vertiefung angeordnet ist, die Kante oder Eckstelle eines rechten Winkels begrenzt als Übergang zwischen der Fluid-Führungsfläche und einer quer dazu verlaufenden Bundfläche des Ventil- oder Steuerschiebers.

Als nachteilig hat sich bei derartigen Druckwaagen herausgestellt, dass ausgehend vom Nullhub der Verlauf des aktiven Regelquerschnitts über dem Öffnungshub sehr steil ansteigt und im weiteren Verlauf zumindest eine Knickstelle aufweist. Aufgrund dieses Verlaufs des Regelquerschnittes über dem Öffnungshub sind die Regelgüte und die Stabilität der bekannten Druckwaagen verbesserungswürdig, um die Präzision der Fluid-Steuerung zu erhöhen.

Da die bekannten Wegeventile mit vor- oder nachgeschalteten Druckwaagen häufig eine sogenannte Lasthaltefunktion wahrnehmen müssen, deren geometrische Ausgestaltung in der Regel durch eine umlaufende, senkrechte Kante ausgeführt ist, wird hierdurch eine effektive Kompensation der Strömungskräfte erschwert.

Weitere Ventilbaukomponenten gehen aus der EP 0 200 182 A2, der DE 26 04 208 A1, der DE 10 2010 053 805 A1, der US 4 667 930, der JP H10-132096, der EP 2 053 253 A2, der DE 102 18 783 A1, der DE 10 2009 021 831 A1 und der WO 2010/042362 A2 hervor.

Der Erfindung liegt ausgehend vom Stand der Technik die Aufgabe zugrunde, eine Druckwaage mit einer verbesserten Regelgüte und erhöhten Stabilität aufzuzeigen, die verzögerungsarm reagiert.

Diese Aufgabe wird durch eine Druckwaage mit den Merkmalen von Anspruch 1 gelöst. Vorteilhafte Ausführungsformen dieser Druckwaage gehen aus den Unteransprüchen 2 bis 6 hervor.

Die Druckwaage ist dadurch gekennzeichnet, dass die Fluid-Führungsfläche ab einem vorgebbaren Abstand von dem anderen Scheitelpunkt ausgehend von ihrer größten Steigung mit betragsmäßig abnehmender Steigung in Richtung des anderen Scheitelpunktes verläuft.

Auf diese Weise mündet die taschenartige Vertiefung nicht an einer Kante aus, sondern geht fließend in eine bundartige, an die Vertiefung angrenzende Stirnfläche des Steuerteils als Bestandteil des Ventilschiebers über. Dies hat den Vorteil, dass sich der Regelquerschnitt nicht abrupt, wie im Stand der Technik aufgezeigt, an einer Kante verändert. Deshalb hat der Verlauf des Regelquerschnitts über dem Öffnungshub auch keine Knickstelle, sondern es ist über den Öffnungshub des Ventilschiebers mit seinem Steuerteil ein stetiger, monoton ansteigender Regelquerschnitt mit sehr flacher Anfangssteigung realisiert, so dass insbesondere am Anfang des Öffnungsvorgangs eine sehr hohe Regelgüte herrscht, und zwar über einen relativ langen Öffnungshub des Ventilschiebers hinweg. Mithin ist die Regelgüte erheblich höher als bei bekannten Lösungen und die Stabilität der Regelung ist ebenfalls verbessert.

Vorzugsweise hat die Fluid-Führungsfläche jedoch einen stetigen Verlauf und den geringsten Steigungsbetrag oder Betrag der Steigung, vorzugsweise den Wert null annehmend, am jeweiligen anderen Scheitelpunkt. Es besteht aber bei einer umgekehrten Anordnung der Scheitelpunkte die Möglichkeit, zunächst mit der flachen Steigung am Taschengrund zu beginnen und die Fluid-Führungsfläche nach außen hin zum Steuerbund mit wachsender Steigung verlaufen zu lassen. Besonders bevorzugt ist die Fluid-Führungsfläche kurvenförmig (S-Form) ausgestaltet und die unterschiedlichen Steigungsverläufe zwischen den Scheitelpunkten sind durch den Übergang von einem konkaven zu einem konvexen Kurvenverlauf realisiert. Grundsätzlich ist es aber auch vorstellbar, dass der Kurvenverlauf durch andere Bogenformen, insbesondere Halbkreise, gebildet ist. Eine derart abgerundet gestaltete Führungsfläche trägt ebenfalls zu einem stetigen, "knickfreien" Regelverhalten der Ventilbaukomponente bei. Insbesondere bilden zwei einander benachbarte Fluid-Führungsflächen, die am Grund der Tasche jeweils ineinander übergehen, die randseitige Begrenzung für diese Tasche aus.

Grundsätzlich ist es aber auch vorstellbar, dass die jeweilige Fluid-Führungsfläche durch mehrere hintereinander angeordnete, ebene Flächenabschnitte ausgebildet ist, wobei jeder Flächenabschnitt vorzugsweise eine einheitliche Steigung aufweist, die der Steigung des Kurvenverlaufs der Fluid-Führungsfläche in einem mittleren Bereich des jeweiligen Flächenabschnitts entspricht. Gemäß einer Weiterbildung kann der Verlauf der Fluid-Führungsfläche auch durch treppenartige Absätze iterativ angenähert sein, wobei die Flächen der Absätze koaxial oder quer zur Längsachse des Ventilschiebers ausgerichtet sein können.

Entlang des Außenumfangs des Steuerteils des Ventilschiebers können vorteilhaft derart viele taschenartige Vertiefungen angeordnet sein, dass die Fluid-Führungsflächen zwischen den einzelnen Scheitelpunkten einen geschlossenen sinus- oder kosinusförmigen Kurvenverlauf entlang dieses Außenumfangs bilden. Der Verlauf der Führungsflächen ist dementsprechend wellenförmig. Die einzelnen Vertiefungen gehen dabei abstandslos ineinander über.

Vorteilhaft schließt sich zumindest bei einem Teil der taschenartigen Vertiefungen im Bereich eines Scheitelpunktes bodenseitig eine nutartige Vertiefung an die taschenartige Vertiefung an. Diese nutartigen Vertiefungen bieten die Möglichkeit, eine Feinsteuerung für die zu führenden Fluidmengen vorzunehmen.

Der größte Öffnungsquerschnitt der jeweiligen taschenartigen Vertiefungen ist zu derjenigen Fluid-Anschlussstelle gerichtet, die dem Fluidauslass aus dem Ventilgehäuse dient. Auf diese Weise kann mit zunehmendem Öffnungshub des Ventilschiebers der Regelquerschnitt stetig an die zunehmenden Fluidmengen angepasst werden.

Eine weitere Ventilbaukomponente ist dadurch gekennzeichnet, dass das Führungsteil eine absatzartig verlaufende Schaltkantenfläche aufweist, die dem ersten Steuerteil zugewandt ist.

Auf diese Weise wird eine definierte Abströmkante gebildet, an der die Strömungsfläche von einer in der radialen Ebene verlaufenden, ringförmigen Querfläche an einer Kante in eine koaxial zur Längsachse des Ventilschiebers verlaufende Außenumfangsfläche übergeht. Durch die absatzartig verlaufende Schaltkantenfläche wird innerhalb der zweiten VentilbauKomponente eine Verbesserung der Dichtfunktion erreicht. Mit der Ventilbaukomponente lassen sich eine Lasthaltefunktion für eine Druckwaage oder ein Ventil erreichen bei gleichzeitiger Strömungskraftkompensation, was für den Fall gilt, wenn die Abströmkante sowohl Strömungsführung, insbesondere in Form eines Strömungskegels, als auch definierte senkrechte Kante ist.

Die absatzartig im Führungsteil des zweiten Steuerteils verlaufende Schaltkantenfläche kann über eine Durchmesserverringerung zwischen der Außenumfangsseite des Führungsteils und einem vorzugsweise konisch verlaufenden Übergangsteil des Ventilschiebers in Richtung des ersten Steuerteils gebildet sein. Durch den konisch verlaufenden Übergangsteil wird eine Strömungsführung ausgebildet, die der Strömungskraftkompensation dient.

Eine andere Ventilbaukomponente ist dadurch gekennzeichnet, dass eine weitere Fluidführung vorhanden ist, die das zweite Steuerteil zum zweiten Führungsteil auf Abstand hält.

Ein solcher Einstich verbessert vorteilhaft die Umströmung des zweiten Steuerteils und erleichtert die Rückstellung des Ventilschiebers. Zudem wird der Dichtspalt zwischen dem ersten Führungsteil und der Gehäuseinnenwand verkleinert, was die Lasthaltefunktion der vorstehend beschriebenen, zweiten Ventilbaukomponente begünstigt.

Die beiden Fluidführungen, die axiale Abstände zwischen dem ersten Steuerteil und dem zweiten Steuerteil sowie zwischen dem zweiten Steuerteil und dem zweiten Führungsteil bilden, sind durch nutartig umlaufende Durchmesserreduzierungen im Ventilschieber erhalten. Durch diese Durchmesserreduzierungen ergibt sich ein breiter, freier, ringförmiger Querschnitt, durch den das Fluid mit geringen Druckverlusten strömen kann, was einem raschen Ansteuerverhalten aufgrund geringer Masse gleichfalls entgegen kommt.

Der Ventilschieber kann sich auf seiner einen freien Stirnseite gegenüber einem Energiespeicher abstützen und auf seiner anderen freien Stirnseite an einen Volumenraum veränderlichen Volumens angrenzen, in den ein Innenkanal des Ventilschiebers mit seinem einen Ende ausmündet, dessen anderes Ende mit der Fluidführung zwischen den beiden Steuerteilen fluidführend verbunden ist. Auf diese Weise kann der Fluiddruck am Fluideinlass effizient auf der anderen freien Stirnseite abgebildet werden. Weitere aufwendige Bohrungen im Ventilgehäuse sind nicht erforderlich.

Die Kombination von Rückschlagfunktion und Strömungskraftkompensation ist deshalb möglich, weil der Abstand zwischen der jeweiligen Regelkante und der Abströmkante ausreichend groß ist, da ansonsten eine vernünftig große Hubauflösung der Regelkante nicht mit einer effektiven Strömungskraftkompensation kombinierbar wäre.

Die Erfindung ist nachfolgend anhand von einem in den Figuren dargestellten Ausführungsbeispiel näher erläutert. Es zeigen:
- Fig. 1: einen Längsschnitt durch einen Teil eines Ventils, insbesondere in der Art einer Druckwaage;
- Fig. 2: eine Sicht auf eine abgewickelte Darstellung des Außenumfangs des ersten Steuerteils;
- Fig. 3: eine prinzipielle Darstellung eines vergrößerten Ausschnitts aus Fig. 2;
- Fig. 4 und 5: zwei Detaildarstellungen des Schaltkantenverlaufs des zweiten Steuerteils; und
- Fig. 6: einen Graph, der den Verlauf des Regelquerschnittes über dem Öffnungshub des Ventilschiebers für dessen erstes Steuerteil wiedergibt.

In der Fig. 1 ist ein Teil einer Ventilkonstruktion 10, insbesondere in der Art einer Druckwaage konzipiert, dargestellt. Ein Ventilgehäuse 12 weist eine Ventilbohrung 14 auf, in der ein längsverfahrbar geführter Ventilschieber 16 angeordnet ist. Die Ventilbohrung 14 ist an beiden Enden 18 durch Abschlussschrauben 20, 22 verschlossen, die jeweils in ein zuordenbares Innengewinde 24 der Ventilbohrung 14 eingreifen. Zwischen den Abschlussschrauben 20, 22 und dem Ventilgehäuse 12 sind jeweils ringförmige Dichtelemente 26 vorgesehen.

Der Ventilschieber 16 ist zum Ansteuern einer fluidführenden Verbindung 28 zwischen mindestens zwei im Ventilgehäuse 12 aufgenommenen Fluid-Anschlussstellen 30, 32 vorgesehen. Der Ventilschieber 16 weist ein zylinderförmiges erstes Steuerteil 34 auf, das auf dem Außenumfang 36 koaxial zur Längsachse LA des Ventilschiebers 16 verlaufende, taschenartige Vertiefungen 38 hat (vgl. hierzu auch Fig. 2 und 3), die von umlaufenden Fluid-Führungsflächen 40 begrenzt sind, die jeweils zwischen Scheitelpunkten (Maxima oder Minima) M1, M2, M3 der Vertiefung 38 verlaufen und die jeweils ausgehend von einem Scheitelpunkt M1; M2, M3 in Richtung zum anderen Scheitelpunkt M2, M3; M1 mit betragsmäßig zunehmender Steigung bzw. mit zunehmendem Betrag der Steigung (Steigung S1 = 0 < Steigung S2 < Steigung S3 < Steigung S4 bzw. Steigung S11 = 0 < Steigung S12 < Steigung S13 < Steigung S14) verläuft.

Erfindungsgemäß ist vorgesehen, dass die Fluid-Führungsfläche 40 ab einem vorgebbaren Abstand A1; A2 von dem anderen Scheitelpunkt M2, M3; M1 ausgehend von ihrer betragsmäßig größten Steigung S4; S14 an Umkehrpunkten UP1, UP2 mit betragsmäßig abnehmender Steigung (Steigung S4 > Steigung S5 > Steigung S6 > Steigung S7 = 0 bzw. Steigung S14 > Steigung S15 > Steigung S16 > Steigung S17 = 0) in Richtung des anderen Scheitelpunktes M2, M3; M1 verläuft. Die jeweilige Fluid-Führungsfläche 40 hat insoweit also einen stetigen Verlauf und den geringsten Steigungsbetrag (S1, S7; S11, S17), vorzugsweise den Wert Null annehmend, am jeweiligen anderen Scheitelpunkt M2, M3; M1.

Die Fluid-Führungsfläche 40 ist kurvenförmig ausgestaltet und die unterschiedlichen Steigungsverläufe S2, S3, S4, S5, S6; S12, S13, S14, S15, S16 zwischen den Scheitelpunkten M1, M2, M3 sind durch einen Übergang an den Umkehrpunkten UP1, UP2 von einem konkaven zu einem konvexen Kurvenverlauf realisiert. Entlang des Außenumfangs 36 des ersten Steuerteils 34 des Ventilschiebers 16 sind derart viele taschenartige Vertiefungen 38 angeordnet, dass die Fluid-Führungsflächen 40 zwischen den einzelnen Scheitelpunkten M1, M2, M3 einen geschlossenen kosinusförmigen Kurvenverlauf entlang dieses Außenumfangs 36 bilden. An jeder dritten taschenartigen Vertiefung 38 schließt sich im Bereich des Scheitelpunktes M1 bodenseitig eine nutartige Vertiefung 50 an die taschenartige Vertiefung 38 an. Der größte Öffnungsquerschnitt 52 der jeweiligen taschenartigen Vertiefung 38 ist zu derjenigen Fluid-Anschlussstelle 32 gerichtet, die dem Fluidauslass 54 aus dem Ventilgehäuse 12 dient. Dank der nutartigen Vertiefung 50 ist das Ansteuerverhalten des Ventilschiebers 16 insgesamt verbessert.

Der Ventilschieber 16 weist insgesamt zwei Steuerteile 34, 56 auf, von denen das erste Steuerteil 34 mindestens die taschenartigen Vertiefungen 38 aufweist und das zweite Steuerteil 56 ist durch eine erste Fluidführung 58 vom ersten Steuerteil 34 beabstandet angeordnet. Das zweite Steuerteil 56 ist im unbetätigten Zustand des Ventilschiebers 16, also bei Nullhub in der in der Bildebene linken Endlage gezeigt und mittels eines zylinderförmigen Führungsteils 60 in Anlage mit einer Gehäuseinnenwand 62. Das Führungsteil 60 weist eine absatzartig verlaufende Schaltkantenfläche 64 auf, die dem ersten Steuerteil 34 zugewandt ist. Die Schaltkantenfläche 64 ist durch eine Durchmesserverringerung 66 zwischen der Außenumfangsseite 68 des Führungsteils 60 und einem vorzugsweise konisch verlaufenden Übergangsteil 70 des Ventilschiebers 16 in Richtung des ersten Steuerteils 34 gebildet. Der konisch verlaufende Übergangsteil 70 bildet eine Strömungsführung für das durch die Ventilbaukomponente 10 strömende Fluid und bewirkt eine Umlenkung des Fluidstroms in Richtung des Fluidauslasses 54. Sie trägt auch zur Strömungskraftkompensation bei. Das Übergangsteil 70 kann entweder direkt an der Durchmesserverringerung 66 (Fig. 4) oder über eine Durchmesserverringerung 66 in Form einer Ausnehmung (Fig. 5) in die ringförmige Querfläche zu der Längsachse LA in Form der Schaltkantenfläche 64 übergehen, die an der Schaltkante 72 an die Außenumfangsseite 68 des zylinderförmigen Führungsteils 60 angrenzt. Durch die Ausnehmung 66 in Fig. 5 wird die Schaltkantenfläche 64 stromab verlagert.

Mittels eines zweiten Führungsteils 74 ist der Ventilschieber 16 im Bereich der dem Fluidauslass 54 dienenden Fluid-Anschlussstelle 32 im Ventilgehäuse 12 durch dessen Innenwand 62 geführt. Zwischen dem ersten Steuerteil 34 und dem zweiten Steuerteil 56 ist bereits eine diese auf Abstand haltende erste Fluidführung 58 angeordnet. Durch eine zweite Fluidführung 76 zwischen zweitem Steuerteil 56 und zweiten Führungsteil 74 wird nun die Umströmung des Ventilschiebers 16 im Bereich des zweiten Steuerteils 56 verbessert, wodurch die Druckverluste innerhalb der Ventilbaukomponente 10 verringert werden. Weiterhin wird durch die zweite Fluidführung 76 das Dichtverhalten des ersten Führungsteils 60 gegenüber der Gehäuseinnenwand 62 verbessert, da der Dichtspalt zwischen Ventilschieber 16 und Gehäuseinnenwand 62 durch das Einbringen der zweiten Fluidführung 76 in den Ventilschieber 16 sich verkleinern lässt. Die beiden Fluidführungen 58, 76, die axiale Abstände ASS, ASF zwischen dem ersten Steuerteil 34 und dem zweiten Steuerteil 56 sowie zwischen dem zweiten Steuerteil 56 und dem zweiten Führungsteil 74 bilden, sind durch nutartig verlaufende Durchmesserreduzierungen 78, 80 im Ventilschieber 16 erhalten. Derartige Durchmesserreduzierungen 78, 80 werden auch als Einstiche bezeichnet.

Der Ventilschieber 16 stützt sich auf seiner einen freien Stirnseite 82 gegenüber einem Energiespeicher 84 in Form einer Druckfeder ab. Am Ventilschieber 16 und an der gegenüberliegenden Abschlussschraube 22 sind Führungen 86, 88 für den Energiespeicher 84 ausgebildet. Auf seiner anderen freien Stirnseite 90 grenzt der Ventilschieber 16 an einen Volumenraum 92 veränderlichen Volumens an, in den ein Innenkanal 94 des Ventilschiebers 16 mit seinem einen Ende 96 mündet, dessen anderes Ende 98 in die erste Fluidführung 58 zwischen den beiden Steuerteilen 34, 56, unmittelbar an das Übergangsteil 70 angrenzend, ausmündet.

Zur Abbildung des Fluiddruckes nach mindestens einer fest eingestellten oder verstellbaren Messblende 99 auf die eine freie Stirnseite 82 des Ventilschiebers 16 ist ein entsprechender Fluidkanal 100 im Ventilgehäuse 12 vorgesehen.

Der Graph der Fig. 6 zeigt den Verlauf des Regelquerschnitts über den Öffnungshub. Ab einem definierten Öffnungshub ist das erste Führungsteil 60 außer Anlage mit der Gehäuseinnenwand 62, so dass die Lasthaltefunktion überwunden ist und Fluid von der Fluid-Anschlussstelle 30, die den Fluideinlass 102 bildet, zu der Fluid-Anschlussstelle 32, die den Fluidauslass 54 bildet, strömen kann. Ausgehend von diesem Öffnungshub nimmt der Regelquerschnitt überproportional mit steigendem Öffnungshub zu, bis ab einem knickfreien Übergang der Regelquerschnitt proportional zu dem Öffnungshub zunimmt. Die Regelgüte und die Stabilität werden erfindungsgemäß wesentlich durch einen über den Öffnungshub stetigen, monoton steigenden Regelquerschnitt ohne Knicke und mit sehr flacher Anfangssteigung verbessert.

Mithin werden durch die Erfindung besonders vorteilhafte Druckwaagen aufgezeigt. Die taschenartigen Vertiefungen 38 münden nicht mehr an einer Kante aus, sondern gehen fließend in die Stirnfläche 104 des ersten Steuerteils 34 über. Dies hat den Vorteil, dass sich der Regelquerschnitt nicht abrupt an einer Kante verändert. Deshalb hat der Verlauf des Regelquerschnitts über dem Öffnungshub keinen Knick (vgl. Fig. 6). Mithin ist die Regelgüte der Ventilbaukomponenten 10 erheblich höher und die Stabilität der Regelung ist ebenfalls verbessert. Es ist eine Abströmkante 72 am zweiten Steuerteil vorgesehen, an der die Strömungsfläche von einer in der radialen Ebene verlaufenden, ringförmigen Schaltkantenfläche 64 in eine koaxial zur Längsachse LA des Ventilschiebers 16 verlaufende Außenumfangsfläche 68 übergeht. Durch die absatzartig verlaufende Schaltkantenfläche 64 ist eine Lasthaltefunktion für das Ventil besonders günstig realisiert. Diese verhindert, dass Fluid vom Fluidauslass 54 zum Fluideinlass 102 entgegen der normalen Strömungsrichtung strömen kann. Schließlich verbessert die weitere Fluidführung 76 vorteilhaft die Umströmung des zweiten Steuerteils 56 und erleichtert die Rückstellung des Ventilschiebers 16. Zudem wird durch die weitere Fluidführung 76 der Dichtspalt zwischen dem ersten Führungsteil 60 und der Gehäuseinnenwand 62 vorteilhaft verringert.

## Patentansprüche

1. Druckwaage mit einem in einem Ventilgehäuse (12) längsverfahrbar geführten Ventilschieber (16), der zum Ansteuern einer fluidführenden Verbindung (28) zwischen mindestens zwei im Ventilgehäuse (12) aufgenommenen Fluid-Anschlussstellen (30, 32) ein Steuerteil (34) aufweist, das mindestens eine taschenartige Vertiefung (38) hat, die zumindest teilweise von einer Fluid-Führungsfläche (40) begrenzt ist, die zumindest zwischen zwei Scheitelpunkten (M1, M2, M3) der Vertiefung (38) verläuft und die ausgehend vom einen Scheitelpunkt (M1; M2, M3) in Richtung zum anderen Scheitelpunkt (M2, M3; M1) eine betragsmäßig zunehmende Steigung (S1, S2, S3, S4; S11, S12, S13, S14) aufweist, **dadurch gekennzeichnet, dass** die Fluid-Führungsfläche (40) ab einem vorgebbaren Abstand (A1; A2) von dem anderen Scheitelpunkt (M2, M3; M1) ausgehend von ihrer größten Steigung (S4; S14) mit betragsmäßig abnehmender Steigung (S4, S5, S6, S7; S14, S15, S16, S17) in Richtung dieses anderen Scheitelpunktes (M2, M3; M1) verläuft.

2. Druckwaage nach Anspruch 1, **dadurch gekennzeichnet, dass** die Fluid-Führungsfläche (40) einen stetigen Verlauf hat und den geringsten Steigungsbetrag, vorzugsweise den Wert null annehmend, am jeweiligen anderen Scheitelpunkt (M1, M2, M3) hat.

3. Druckwaage nach Anspruch 1 oder 2, **dadurch gekennzeichnet, dass** die Fluid-Führungsfläche (40) kurvenförmig ausgestaltet ist und dass die unterschiedlichen Steigungsverläufe zwischen den Scheitelpunkten (M1, M2, M3) durch den Übergang von einem konkaven zu einem konvexen Kurvenverlauf realisiert sind.

4. Druckwaage nach einem der vorstehenden Ansprüche, **dadurch gekennzeichnet, dass** derart viele taschenartige Vertiefungen (38) entlang des Außenumfangs (36) des Steuerteils (34) des Ventilschiebers (16) angeordnet sind, dass die Fluid-Führungsflächen (40) zwischen den einzelnen Scheitelpunkten (M1, M2, M3) einen geschlossenen sinus- oder kosinusförmigen Kurvenverlauf entlang dieses Außenumfangs (36) bilden.

5. Druckwaage nach einem der vorstehenden Ansprüche, **dadurch gekennzeichnet, dass** sich eine nutartige Vertiefung (50) zumindest bei einem Teil der taschenartigen Vertiefungen (38) im Bereich eines Scheitelpunktes (M2) bodenseitig an die taschenartige Vertiefung (38) anschließt.

6. Druckwaage nach einem der vorstehenden Ansprüche, **dadurch gekennzeichnet, dass** der größte Öffnungsquerschnitt (52) der jeweiligen taschenartigen Vertiefung (38) zu derjenigen Fluid-Anschlussstelle (32) gerichtet ist, die dem Fluidauslass (54) aus dem Ventilgehäuse (12) dient.

## Claims

1. Pressure compensator with a valve slide (16) mounted in a valve housing (12) such that it can be displaced longitudinally, said valve slide comprising a control part (34) to actuate a fluid-conducting connection (28) between at least two fluid connection points (30, 32) received in the valve housing (12), said control part having at least one pocket-like depression (38), which is delimited at least partially by a fluid guide surface (40), which extends at least between two apexes (M1, M2, M3) of the depression (38) and which, starting from one apex (M1; M2, M3), has a quantitatively rising gradient (S1, S2, S3, S4; S11, S12, S13, S14) towards the other apex (M2, M3; M1), **characterised in that**, starting from a pre-definable distance (A1; A2) from the other apex (M2, M3; M1), the fluid guide surface (40) extends from its maximum gradient (S4; S14), towards said other apex (M2, M3; M1) with a quantitatively decreasing gradient (S4, S5, S6, S7; S14, S15, S16, S17).

2. Pressure compensator according to claim 1, **characterised in that** the fluid guide surface (40) has a constant course and the lowest gradient amount, preferably assuming a value of zero, at the respective other apex (M1, M2, M3).

3. Pressure compensator according to either claim 1 or claim 2, **characterised in that** the fluid guide surface (40) is designed as a curve and **in that** the different gradient courses between the apexes (M1, M2, M3) are achieved by passing from a concave to a convex curve shape.

4. Pressure compensator according to any one of the preceding claims, **characterised in that** as many pocket-like depressions (38) are arranged along the outer circumference (36) of the control part (34) of the valve slide (16) as to ensure that the fluid guide surfaces (40) between the individual apexes (M1, M2, M3) form a closed sinusoidal or cosinusoidal curve shape along said outer circumference (36).

5. Pressure compensator according to any one of the preceding claims, **characterised in that**, at least in some of the pocket-like depressions (38) in the region of an apex (M2), a groove-like depression (50) is connected to the pocket-like depression (38) at the bottom side.

6. Pressure compensator according to any one of the preceding claims, **characterised in that** the largest opening cross-section (52) of the respective pocket-like depression (38) is oriented towards the fluid connection point (32) that forms the fluid outlet (54) from the valve housing (12).

## Revendications

1. Balance manométrique, comprenant un tiroir (16) de vanne, qui est guidé avec possibilité de se déplacer longitudinalement dans un corps (12) de vanne et qui, pour commander une liaison (28) fluidique entre au moins deux points (30, 32) de raccord pour du fluide reçus dans le corps (12) de la vanne, a une partie (34) de commande, qui a au moins une cavité de type en poche, délimitée au moins en partie par une surface (40) de conduite de fluide, qui s'étend au moins entre deux points (M1, M2, M3) culminents de la cavité (38) et qui a, à partir d'un point (M1, M2, M3) culminent, en direction de l'autre point (M2, M3 ; M1) culminent, une pente (S1, S2, S3, S4 ; S11, S12, S13, S14) croissante en valeur absolue, **caractérisée en ce que** la surface (40) de conduite de fluide s'étend à partir d'une distance (A1 ; A2) pouvant être donnée à l'avance de l'autre point (M2, M3 ; M1) culminent, en partant de sa pente (S4 ; S14) la plus grande, avec une pente (S4, S5, S6, S7 ; S14, S15, S16, S17) diminuant en valeur absolue, en direction de cet autre point (M2, M3 ; M1) culminent.

2. Balance manométrique suivant la revendication 1, **caractérisée en ce que** la surface (40) de conduite de fluide a un tracé constant et a la valeur absolue de pente la plus petite, en prenant, de préférence, la valeur zéro, à l'autre point (M1, M2, M3) culminent respectif.

3. Balance manométrique suivant la revendication 1 ou 2, **caractérisée en ce que** la surface (40) de conduite de fluide est de forme incurvée et **en ce que** les tracés de pente différents entre les points (M1, M2, M3) culminents sont réalisés par la transition d'un tracé concave à un tracé convexe de la courbe.

4. Balance manométrique suivant l'une des revendications précédentes, **caractérisée en ce que** plusieurs cavités (38) de type en poche sont disposées suivant le pourtour (36) extérieur de la partie (34) de commande du tiroir (16) de vanne, de manière à ce que les surfaces (40) de conduite de fluide entre les divers points (M1, M2, M3) culminents forment, le long de ce pourtour (36) extérieur, un tracé de courbe fermé, sinusoïdal ou cosinusoïdal.

5. Balance manométrique suivant l'une des revendications précédentes, **caractérisée en ce qu'**une cavité (50) de type en rainure se raccorde, au moins pour une partie des cavités (38) de type en poche dans la région d'un point (M2) culminent, du côté du fond, à la cavité (38) de type en poche.

6. Balance manométrique suivant l'une des revendications précédentes, **caractérisée en ce que** la section (52) transversale d'ouverture la plus grande de la cavité (38) respective de type en poche est dirigée vers le point (32) de raccord pour du fluide, qui sert à faire sortir (54) le fluide du corps (12) de la vanne.
